# EUROPÄISCHE PATENTSCHRIFT

(11) **EP 1 543 927 B1**
(45) Veröffentlichungstag und Bekanntmachung des Hinweises auf die Patenterteilung: **06.02.2008**
(21) Anmeldenummer: 04028794.8
(22) Anmeldetag: 04.12.2004
(51) Int. Cl.: B26D 7/26

(54) **Messerleiste**
Cutting bar
Contre-couteau

(30) Priorität: 15.12.2003 DE 10359025
(43) Veröffentlichungstag der Anmeldung: 22.06.2005
(73) Patentinhaber: Kozlowski, Joachim, 56567 Neuwied (DE)
(72) Erfinder: Kozlowski, Joachim, 56567 Neuwied (DE)
(74) Vertreter: Grommes, Karl F.

(56) Entgegenhaltungen:
- CH-A- 320 348
- DE-A1- 4 218 362
- FR-A- 2 697 462
- US-A- 4 694 995
- US-B1- 6 263 775

## Beschreibung

### Technisches Gebiet

Die Erfindung betrifft eine Messerleiste mit einem Träger und einer leistenförmigen Schneidklinge, die von einer Klemmleiste in ihrem Endsitz gehalten wird, wobei die Klemmleiste in einer Ausnehmung des Trägers entlang einer Querachse verschiebbar angeordnet ist.

Eine derartige Messerleiste ist beispielsweise aus der DE 100 05 950 A1 bekannt. Bei dieser bekannten Messerleiste handelt es sich um ein sogenanntes Untermesser, welches bei Schneidvorgängen, zum Beispiel zum Beschneiden von Zeitschriften, Schreibblocks, Schulheften und dgl., mit einem an dem Untermesser entlang streichenden Obermesser zusammenwirkt.

Bei dieser bekannten Messerleiste hat es sich als nachteilig erwiesen, daß die Schneidklinge, welche in einer taschenförmigen Aussparung zwischen dem Träger und der Klemmleiste gehalten wird, häufig nicht optimal positioniert ist. Insbesondere besteht bei den bekannten Messerleisten die Gefahr, daß die Schneidklinge bei der bestimmungsgemäßen Verwendung der Messerleiste nicht vollständig mit ihrer rückwärtigen Anschlagsfläche in der Aussparung anliegt und damit nicht ihren vorbestimmten Endsitz einnimmt, so daß das Obermesser nicht mehr störungsfrei an der Schneidklinge entlang geführt wird, was dann unter Umständen zu einer Beschädigung oder sogar zu einem Bruch des Obermessers führen kann.

Ausgehend von der DE 100 05 950 A1 liegt der Erfindung daher die Aufgabe zugrunde, eine Messerleiste zu entwickeln, bei welcher sich der Sitz der Schneidklinge paßgenau einstellen und zuverlässig sichern läßt.

### Darstellung der Erfindung

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Erfindungsgemäß weisen die Schneidklinge und die Klemmleiste auf ihren einander zugewandten Seiten jeweils eine Mitnahmeschulter auf, die derart ausgebildet sind, daß beim Festziehen der Klemmleiste deren Mitnahmeschulter gegen die Mitnahmeschulter der Schneidklinge drückt und die Schneidklinge in ihren idealen Endsitz preßt, wobei sie vollständig an den Wänden der durch den Träger und die Klemmleiste gebildeten taschenförmigen Aussparung anliegt und von diesen ganzflächig abgestützt wird.

Bei einer Ausführungsform der Erfindung werden die Mitnahmeschultern der Klemmleiste und der Schneidklinge durch einander zugewandte Flächen gebildet, deren Flächennormalen im wesentlichen parallel zu der Querachse des Trägers ausgerichtet sind.

Bei einer weiteren Ausführungsform der Erfindung weist die Klemmleiste im Bereich ihrer der Schneidklinge abgewandten Unterseite einen in Richtung der Querachse vorstehenden Stützrand auf, so daß beim Festziehen der Klemmleiste diese auf ihrer der Schneidklinge zugewandten Seite verstärkt gegen die Schneidklinge drückt.

Als Material für die Schneidklinge hat sich insbesondere Keramik bewährt, da es sehr verschleißfest ist. Die Schneidklinge kann z.B. im Bereich der Schneidkante außerdem zusätzlich auch mit einem gegenüber der übrigen Schneidklinge noch verschleißhemmenderen Material (z.B. einer Hart- oder Diamantbeschichtung) versehen sein.

Die Klemmleiste und/oder der Träger können sowohl aus einem metallischen als auch aus einem nichtmetallischen Werkstoff, insbesondere einem kohlefaserverstärkten Verbundwerkstoff, bestehen.

### Kurze Beschreibung der Zeichnung

Weitere Einzelheiten und Vorteile der Erfindung ergeben sich aus dem folgenden anhand von Figuren erläuterten Ausführungsbeispiel. Es zeigen:
- Fig.1: den Querschnitt durch eine erfindungsgemäße Messerleiste und
- Fig.2: eine vergrößerte Darstellung des in Fig.1 mit II bezeichneten Bereiches.

In Fig.1 ist mit 1 ein als Untermesser einer Schneidvorrichtung verwendete Messerleiste bezeichnet, die einen sich senkrecht zur Zeichnungsebene erstreckenden leistenförmigen Träger 2 mit einer Ausnehmung 3 umfaßt. In der Ausnehmung 3 ist eine Klemmleiste 4 angeordnet, die entlang einer Querachse 5 mittels einer Schraube 6, welche in ein Innengewinde 7 des Trägers 2 eingreift, verschiebbar ausgebildet ist. Zwischen dem Träger 2 und der Klemmleiste 4 befindet sich eine taschenförmige Aussparung 8, in welcher eine leistenförmige Schneidklinge 9 angeordnet ist und dort ihren vorbestimmten Endsitz einnimmt.

Der Träger 2 und die Klemmleiste 4 bestehen im vorliegenden Ausführungsbeispiel aus einem nichtmetallischen Werkstoff von hoher Druckfestigkeit und Schlagzähigkeit, z.B. einem kohlefaserverstärkten Verbundwerkstoff. Hingegen besteht die Schneidklinge 9 aus gehärtetem Stahl, Hartmetall oder Keramik und kann zusätzlich auch noch mit einer Beschichtung aus einem noch härteren Werkstoff, insbesondere einer Diamantbeschichtung, versehen sein.

Erfindungsgemäß weisen die Klemmleiste 4 und die Schneidklinge 9 auf ihren einander zugewandten Seiten 10, 11 jeweils eine Mitnahmeschulter 12, 13 auf, die derart ausgebildet sind, daß beim Festziehen der Klemmleiste 4 entlang der Querachse 5 durch Drehung der Schraube 6 die Mitnahmeschulter 12 der Klemmleiste 4 gegen die Mitnahmeschulter 13 der Schneidklinge 9 drückt und somit die Schneidklinge 9 sicher in ihren vorbestimmten Endsitz preßt.

Dabei werden in dem dargestellten Ausführungsbeispiel die Mitnahmeschultern 12, 13 der Klemmleiste 4 und der Schneidklinge 9 durch einander zugewandte Flächen gebildet, deren Flächennormalen 14, 15 im wesentlichen parallel zu der Querachse 5 des Trägers 2 ausgerichtet sind.

Wie aus Fig.2 ersichtlich, weist die Klemmleiste 4 im Bereich ihrer der Schneidklinge 9 abgewandten Unterseite einen in Richtung der Querachse 5 vorstehenden Stützrand 16 auf. Dieser bewirkt beim Festziehen der Klemmleiste 4, daß die von der Klemmleiste 4 ausgehenden Anpreßkräfte nicht großflächig in den Träger 2 eingeleitet werden, sondem über den schmalen Stützrand 16. Hierdurch kommt es zu einer leichten Kippbewegung, welche im Bereich der Schneidklinge 9 eine sehr hohe Flächenpressung bewirkt, die dann ebenfalls eine Verschiebung der Schneidklinge 9 in ihren vorgegebenen Endsitz sicherstellt.

Die Erfindung ist selbstverständlich nicht auf das vorstehend beschriebene Ausführungsbeispiel beschränkt. So sind beispielsweise auch andere Ausgestaltungen der Mitnahmeschultern der Schneidklinge und der Klemmleiste denkbar. So könnte die Mitnahmeschulter der Klemmleiste beispielsweise auch als Kugelabschnitt und die Mitnahmeschulter des Schneidmessers als Kugelpfanne ausgestaltet sein. Wesentlich für die Ausgestaltung der Mitnahmeschultern von Klemmleiste und Schneidklinge ist lediglich, daß beim Anziehen der Klemmleiste eine sichere Zwangsmitnahme der Schneidklinge erfolgt.

### Bezugszeichenliste

- 1: Messerleiste, Untermesser
- 2: Träger
- 3: Ausnehmung
- 4: Klemmleiste
- 5: Querachse
- 6: Schraube
- 7: Innengewinde
- 8: Aussparung
- 9: Schneidklinge
- 10,11: Seiten
- 12: Mitnahmeschulter (Klemmleiste)
- 13: Mitnahmeschulter (Schneidklinge)
- 14,15: Flächennormalen
- 16: Stützrand

## Patentansprüche

1. Messerleiste mit einem Träger (2) und einer leistenförmigen Schneidklinge (9), die von einer Klemmleiste (4) in ihrem Endsitz lösbar in einer taschenförmigen Aussparung (8) zwischen dem Träger (2) und der Klemmleiste (4) gehalten wird, wobei die Klemmleiste (4) in einer Ausnehmung (3) des Trägers (2) entlang einer Querachse (5) verschiebbar angeordnet ist, **dadurch gekenzeichnet, dass** die Schneidklinge (9) und die Klemmleiste (4) auf ihren einander zugewandten Seiten (10,11) jeweils eine Mitnahmeschulter (12, 13) aufweisen, die derart ausgebildet sind, dass beim Festziehen der Klemmleiste (4) entlang der Querachse (5) deren Mitnahmeschulter (12) gegen die Mitnahmeschulter (13) der Schneidklinge (9) drückt und die Schneidklinge (9) in ihren Endsitz preßt, wobei sie vollständig an den Wänden der durch den Träger (2) und die Klemmleiste (4) gebildeten taschenförmigen Aussparung (8) anliegt und von diesen ganzflächig abgestützt wird.

2. Messerleiste nach Anspruch 1, **dadurch gekennzeichnet, daß** die Mitnahmeschultern (12, 13) der Klemmleiste (4) und der Schneidklinge (9) durch einander zugewandte Flächen gebildet sind, deren Flächennormalen (14, 15) im wesentlichen parallel zu der Querachse (5) des Trägers (2) ausgerichtet sind.

3. Messerleiste nach Anspruch 1 oder 2, **dadurch gekennzeichnet, daß** die Klemmleiste (4) im Bereich ihrer der Schneidklinge (9) abgewandten Unterseite einen in Richtung der Querachse (5) vorstehenden Stützrand (16) aufweist, so daß beim Festziehen der Klemmleiste (4) diese auf ihrer der Schneidklinge (9) zugewandten Seite verstärkt gegen die Schneidklinge (9) drückt.

4. Messerleiste nach einem der Ansprüche 1 bis 3, **dadurch gekennzeichnet, daß** die Schneidklinge (9) aus gehärtetem Stahl, Hartmetall oder Keramik besteht.

5. Messerleiste nach einem der Ansprüche 1 bis 4, **dadurch gekennzeichnet, daß** die Klemmleiste (4) und/oder der Träger (2) aus einem nichtmetallischen Werkstoff bestehen.

6. Messerleiste nach Anspruch 5, **dadurch gekennzeichnet, daß** die Klemmleiste (4) und/oder der Träger (2) aus einem kohlefaserverstärkten Verbundwerkstoff bestehen.

7. Messerleiste nach einem der Ansprüche 1 bis 6, **dadurch gekennzeichnet, daß** es sich bei der Messerleiste (1) um das Untermesser einer Schneidvorrichtung handelt, wobei die Schneidklinge (9) eine Schneidkante für ein Obermesser zum Beschneiden von Zeitschriften, Schreibblocks, Schulheften und dgl. bildet.

## Claims

1. Cutter strip with a carrier (2) and a strip-shaped cutting blade (9), which is detachably held by a clamping strip (4) in its end seat in a pocket-shaped recess (8) between the carrier (2) and the clamping strip (4), the clamping strip (4) being arranged so as to be displaceable along a transverse axis (5) in a recess (3) of the carrier (2), **characterised in that** the cutting blade (9) and the clamping strip (4) each have an entraining shoulder (12, 13) on their sides (10, 11) facing one another, which are configured in such a way that when the clamping strip (4) is tightened along the transverse axis (5), its entraining shoulder (12) presses against the entraining shoulder (93) of the cutting blade (9) and presses the cutting blade (9) into its end seat, wherein it completely rests on the walls of the pocket-shaped recess (8) formed by the carrier (2) and the clamping strip (4) and is supported by these over its entire area.

2. Cutter strip according to claim 1, **characterised in that** the entraining shoulders (12, 13) of the clamping strip (4) and the cutting blade (9) are formed by faces which face one another, the face normals (14, 15), of which are aligned substantially parallel to the transverse axis (5) of the carrier (2).

3. Cutter strip according to claim 1 or 2, **characterised in that** the clamping strip (4), in the region of its lower side remote from the cutting blade (9), has a support edge (16) projecting in the direction of the transverse axis (5), so when the clamping strip (4) is tightened, it presses, on its side facing the cutting blade (9), to an increasing extent against the cutting blade (9).

4. Cutter strip according to any one of claims 1 to 3, **characterised in that** the cutting blade (9) consists of hardened steel, hard metal or ceramic.

5. Cutter strip according to any one of claims 1 to 4, **characterised in that** the clamping strip (4) and/or the carrier (2) consist of a non-metallic material.

6. Cutter strip according to claim 5, **characterised in that** the clamping strip (4) and/or the carrier (2) consist of a carbon fibre-reinforced composite material.

7. Cutter strip according to any one of claims 1 to 6, **characterised in that** the cutter strip (1) is the lower cutter of a cutting device, the cutting blade (9) forming a cutting edge for an upper cutter for cutting newspapers, writing pads, exercise books and the like.

## Revendications

1. Contre-couteau, comprenant un support (2) et une lame de coupe (9) en forme de bande, maintenue par une bande de serrage (4) dans son siège final de façon désolidarisable dans un évidement (8) en forme de poche, entre le support (2) et la bande de serrage (4), la bande de serrage (4) étant disposée de façon à être déplaçable le long d'un axe transversal (5) dans un évidement (3) de support (2), **caractérisé en ce que** la lame de coupe (9) et la bande de serrage (4) présentent, sur leurs faces (10, 11) tournées l'une vers l'autre, chacune un épaulement d'entraînement (12, 13), les épaulements étant réalisés de manière que, lors du serrage avec blocage de la bande de serrage (4) le long de l'axe transversal (5), son épaulement d'entraînement (12) presse contre l'épaulement d'entraînement (13) de la lame de coupe (9) et presse la lame de coupe (9) dans son siège final, sachant qu'elle appuie complètement sur les parois de l'évidement (8) en forme de poche formé par le support (2) et la bande de serrage (4) et est soutenue par celles-ci, sur toute la surface.

2. Contre-couteau selon la revendication 1, **caractérisé en ce que** les épaulements d'entraînement (12, 13), de la bande de serrage (4) et de la lame de coupe (9), sont formés par des faces tournées l'une vers l'autre, dont les faces normales (14, 15) sont orientées sensiblement parallèlement l'axe transversal (5) du support (2).

3. Contre-couteau selon la revendication 1 ou 2, **caractérisé en ce que** la bande de serrage (4) présente, dans la zone de sa face inférieure opposée à la lame de coupe (9), un bord d'appui (16) en saillie dans la direction de l'axe transversal (5) de manière que, lors du serrage avec blocage de la bande de serrage (4), celle-ci presse d'une façon renforcée contre la lame de coupe (9), sur sa face tournée vers la lame de coupe (9).

4. Contre-couteau selon la revendication 1 à 3, **caractérisé en ce que** la lame de coupe (9) est composée d'acier durci, de métal dur ou de céramique.

5. Contre-couteau selon l'une des revendications 1 à 4, **caractérisé en ce que** la bande de serrage (4) et/ou le support (2) sont formés d'un matériau non métallique.

6. Contre-couteau selon la revendication 5, **caractérisé en ce que** la bande de serrage (4) et/ou le support (2) est/sont formé(s) d'un matériau composite renforcé par des fibres de carbone,

7. Contre-couteau selon l'une des revendications 1 à 6, **caractérisé en ce qu'**il s'agit, concernant le contre-couteau (1), de la lame inférieure d'un dispositif de découpage, la lame de coupe (9) formant une arête de coupe pour une lame supérieure, pour découper des périodiques, des blocs d'écriture, des cahiers d'écolier et analogues.
